# EUROPÄISCHE PATENTANMELDUNG

(11) **EP 2 159 527 A2**
(43) Veröffentlichungstag der Anmeldung: **03.03.2010**
(21) Anmeldenummer: 09168195.7
(22) Anmeldetag: 19.08.2009
(51) Int. Cl.: F28F 19/00, F28G 1/00

(54) **Selbstreinigender Wärmetauscher**

(30) Priorität: 27.08.2008 DE 202008011440 U; 24.10.2008 DE 202008014349 U
(71) Anmelder: Hartmann, Steffen, 06507 Allrode (DE)
(72) Erfinder: Hartmann, Steffen, 06507 Allrode (DE)
(74) Vertreter: Gulde Hengelhaupt Ziebig & Schneider

(57) **Zusammenfassung**

Die Erfindung betrifft einen selbstreinigenden Wärmetauscher.

Es ist Aufgabe der Erfindung, einen Wärmetauscher derart weiterzubilden, dass in ihm eine Vorrichtung integriert wird, die das aufzukonzentrierende flüssige Medium in und entgegen seiner Durchsatzrichtung einer ständigen Verwirbelung unterzieht, sodass unter geringem energie- und vorrichtungstechnischem Aufwand ein Verblocken des Wärmetauschers vermieden wird und Abstellzeiten zu seiner Überholung/Reinigung in längeren Zyklen vorgesehen werden können.

Die Lösung der Aufgabe erfolgt mit einem selbstreinigenden Wärmetauscher (1) bestehend üblicherweise aus einem Mantelrohr (1a), Rohrbündeln (2, 5), Rohrböden (10) und Klöpperböden für den endseitigen Abschluss sowie Öffnungen für den Medienzulauf und -abzug (3, 16), wobei sich in mittiger Lage im Innern eines insbesondere zylindrischen selbstreinigenden Wärmetauschers (1) eine Spindel (6) befindet, auf der in translatorischer Vorwärts- und Rückwärtsbewegung eine Druck- oder Kunststoffdruckscheibe (4, 7, 9 bzw. 18) angeordnet ist, dabei eine Vielzahl von Rohröffnungen (13) für die Rohre der Rohrbündel (2, 5) aufweist sowie zusätzlich eine oder mehrere Öffnungen (8, 19) zur Minimierung des Medienstaus besitzt und die Spindel (6) über einen Getriebemotor (20), der sich außerhalb des selbstreinigenden Wärmetauschers (1) befindet, angetrieben wird.

## Beschreibung

Die Erfindung betrifft einen selbstreinigenden Wärmetauscher.

Wärmetauscher werden zur Nutzung von Restenergie in vielen Bereichen der Technik verwendet und in vorliegender Konfiguration maßgeblich zur Aufkonzentrierung von Säuren, Laugen, Salzlösungen, Elektrolyten, Alkoholen, Gärresten sowie anderen geeigneten Flüssigkeiten.

Es ist bekannt, dass flüssige Medien, die zur Beeinflussung technologischer/verfahrenstechnischer Prozesse mit anderen Medien zusammentreffen und/oder dabei Reaktionen ausgesetzt sind, in ihrer Ausgangskonzentration nachlassen. Sie sind dann für einen fortgesetzten Umlauf, der ein entsprechendes Endergebnis in einem Verfahren erbringen soll, nicht mehr geeignet.
Zu diesem Zweck müssen diese flüssigen Medien entweder ersetzt oder durch eine Wiederaufbereitung, die in einer an sich bekannten Aufkonzentrierung besteht, zum erneuten Prozessdurchlauf vorbereitet werden.

Die Aufkonzentrierung erfolgt üblicherweise mittels Wärmetauschern.

Diese bestehen aus einem Behälter, in vorliegendem Fall aus Edelstahl oder aus anderen korrosionsgeschützten Legierungen, wobei in dem Behälter eine definierte Anzahl von Rohrbündeln positioniert ist, welche Heißdampf oder andere flüssige oder gasförmige Medien zum Wärmeaustausch mit dem an ihnen vorbeiströmendem flüssigen Medium, das aufkonzentriert werden soll, bringen.
Die z. B. zylinderförmigen Wärmetauscher können dabei eine liegende oder eine stehende, letztere mit einem Sockel verbundene, Position einnehmen.
Der Durchsatz des flüssigen, aufzukonzentrierenden Mediums verschlechtert sich jedoch während des Betriebs des Wärmetauschers, indem sich an seiner Wandung im Inneren, an den Rohren und / oder an seinem Boden Feststoffe absetzen, wodurch der Wärmeübergang von den Rohren des Wärmetauschers zum vorbeiströmenden flüssigen Medium, das aufkonzentriert werden soll, mit der Zeit unökonomisch abnimmt.
Die Folge ist, dass Stillstandszeiten derartiger Anlagen in regelmäßigen Abständen eingeplant werden müssen, damit eine grundsätzliche Reinigung des Wärmetauschers vorgenommen werden kann und gegebenenfalls die in ihm vorhandenen Rohre ausgetauscht werden können.

Aus der Patent- und Fachliteratur sind bisher keine Lösungen bekannt, die zur längeren, als allgemein üblichen, Nutzung eines zur Aufkonzentrierung eingesetzten Wärmetauschers beitragen.

Daher muss nach einer Lösung gesucht werden, mit der in vertretbarem Maß einer nicht generell auszuschließenden Stillstandszeit die Nutzungsdauer von Wärmetauschern, die zur Aufkonzentrierung flüssiger Medien genutzt werden, merklich verlängert wird.

Es ist somit die Aufgabe der Erfindung, einen Wärmetauscher derart weiterzubilden, dass in ihm eine Vorrichtung integriert wird, die das aufzukonzentrierende flüssige Medium in und entgegen seiner Durchsatzrichtung einer ständigen Verwirbelung unterzieht, sodass unter geringem energie- und vorrichtungstechnischem Aufwand ein Verblocken des Wärmetauschers vermieden wird und Abstellzeiten zu seiner Überholung/Reinigung in längeren Zyklen vorgesehen werden können.

Erfindungsgemäß wird die Aufgabe wie folgt gelöst, wobei hinsichtlich der grundlegenden erfinderischen Gedanken auf den Patentanspruch 1 verwiesen wird.
Die weitere Ausgestaltung der Erfindung ergibt sich aus den Patentansprüchen 2 bis 5.

Folgende ergänzende Hinweise zur erfinderischen Lehre sind erforderlich.

Der selbstreinigende Wärmetauscher besitzt in neuartiger Bauweise eine aus Kunststoff oder zu mehreren Stegen aus Metall bestehende und dem Innendurchmesser des Wärmetauschers angepasste Druckscheibe, die motorisch kontinuierlich bewegbar an der Innenwandung des Wärmetauschers und entlang der/des Rohrbündel/-s verschieblich angeordnet ist. Zur Überwindung des Strömungsdruckes des in fließender Bewegung und in einer Richtung durchgesetzten flüssigen Mediums und zur Vermeidung mechanischer Verformungen besitzt die Druckscheibe eine definierte Dicke sowie eine zusätzliche größere Ausnehmung neben den Öffnungen für die Rohre eines oder mehrerer Rohrbündels /-el.
Die Öffnungen für die Rohre in der Druckscheibe besitzen außerdem zylindrische Lagerungen mit definiertem Spiel, sodass ein Verkanten der Druckscheibe, die auch aus mehreren Stegen bestehen kann, praktisch ausgeschlossen ist.
Eine Vielzahl von Druckscheiben können in einem Wärmetauscher auch mehrfach hintereinander über mehrere Sektionen desselben vorhanden sein, wobei all diese Druckscheiben über eine mittig gelegene Schubstange bzw. Spindel von außen motorisch synchron bewegt werden. An Stelle der motorisch angetriebenen Schubstange oder Spindel zur translatorischen Bewegung der Druckscheibe/-n ist auch denkbar, dass ein Hydraulik- oder Pneumatikstempel die v.g. Bewegung initiiert. Entsprechend der im Innern des Wärmetauschers enthaltenen Rohre wird der Aufbau einer Druckscheibe derart vorgesehen, dass in Hintereinandertegung mehrerer Stege und damit einer größeren Lagergleitfläche geschuldet, ein Verkanten dieser Druckscheiben nicht stattfindet.
Die Lagergleitflächen werden durch mit einem Spiel versehene Hülsen - insbesondere aus Kunststoff bestehend - die sich in den Öffnungen für die Rohre in den Druckscheiben befinden, gebildet.

Die Erfindung soll nunmehr anhand eines Ausführungsbeispiels näher erläutert werden.

Die einzelnen Figuren zeigen:
- Figur 1:: Darstellung des selbstreinigenden Wärmetauschers im Längsschnitt A-A
- Figur 2:: Draufsicht von oben
- Figur 3:: geöffneter selbstreinigender Wärmetauscher - ohne Mantelrohr - mit Darstellung der Druckscheibe
- Figur 4:: Darstellung einer Druckscheibe, bestehend aus 2 Stegen, am geöffneten Wärmetauscher - perspektivische Darstellung

Die in den Figuren 1 bis 4 verwendeten Bezugszeichen sind in ihrer Bedeutung der Bezugszeichenliste zu entnehmen.

Der selbstreinigende Wärmetauscher 1 besteht aus einem Mantelrohr 1a, einem oder mehreren Rohrbündel/-n 2, 5, Rohrböden 10 und aus den ihn beidseitig verschließenden Klöpperböden (nicht näher positioniert) sowie der erfindungsgemäßen Einrichtung zur kontinuierlichen Reinigung, die sich in seinem Innern befindet und nachfolgend näher zu beschreiben ist.

Gemäß Figur 1 ist in mittiger Lage des selbstreinigenden Wärmetauschers 1 eine Spindel 6 zu erkennen, die in den Rohrböden 10 gelagert bzw. geführt ist. Sie wird von außen mittels eines Getriebemotors 20 in Bewegung versetzt, wobei eine Druckscheibe 4, 7, 9 - hier dargestellt in 3 wesentlichen Stellungen - mitgeführt wird und dabei entlang der Umfänge aller Rohre der Rohrbündel 2, 5 gleitet. Diese Gleitbewegung erfolgt ständig in einer Vorwärts- und Rückwärtsbewegung bis zu den entsprechenden Umkehrpositionen, was durch eine dementsprechende Steuerung des Getriebemotors 20 realisiert wird. Zur Minimierung des Kraftaufwands bei der Überwindung des Mediuminnendruckes während der vorgenannten Bewegungen enthalten die Stege 11 der Druckscheibe 4, 7, 9 Öffnungen 8, durch welche das aufzukonzentrierende Medium hindurchtreten kann. Die Stege 11 werden durch Abstandhalter 12 in ihrer Lage fixiert. Die Stege 11 besitzen ferner eine Vielzahl von Rohröffnungen 13, in welche Kunststoffhülsen 14 integriert sind, die in unmittelbarem Gleitkontakt zu den Rohren der Rohrbündel 2, 5 stehen. Die Kunststoffülsen 14 sind definiert winkelbeweglich gelagert, sodass ein Verkanten der aus 2 oder mehreren Stegen 11 bekannten Druckscheibe 4, 7, 9 während ihrer Translationen und bei Auftreten von Wärmespannungen in den metallischen Materialien vermieden wird.
Aus Figur 2 ist ersichtlich, dass der selbstreinigende Wärmetauscher 1 senkrecht in einem Aufstellgerüst 17 eingebaut ist.
Mit Figur 3 wird ein geöffneter, ohne Mantelrohr 1a mit einer Kunststoffdruckscheibe 18 ausgestatteter selbstreinigender Wärmetauscher 1 gezeigt. Die Kunststoffdruckscheibe 18 besitzt eine definierte Dicke, die ein Verkanten verhindert und mindestens eine Öffnung 19 zur Minimierung des Medienstaus. Sie, die Kunststoffdruckscheibe 18, erfüllt die gleiche Funktion wie eine Druckscheibe 4, 7, 9, welche aus hintereinander angeordneten Stegen 11 besteht.

Die Vorteile und Anwendungsgebiete der Erfindung können zusammenfassend darin gesehen werden:
- höhere Einsatzbereitschaft, d. h. verlängerte Standzeit von Verdampfern/ Wärmetauschern,
- verringerter Einsatz von Reparaturmaterialien,
- nur geringe Leistungsaufnahme des verwendeten Getriebemotors erforderlich,
- vielfältige Anwendung in Biogasanlagen gegeben. Hier sollen Gärreste weiter entwässert und später als Dünger verwendet werden; dabei werden schnell einsetzende Verkrustungen unterbunden,
- Vermeidung der Verwendung von Reinigungschemikalien,
- Vermeidung von manuellen Reinigungsarbeiten.

### Bezugszeichenliste

- 1 -: selbstreinigender Wärmetauscher
- 1a -: Mantelrohr
- 2 -: Rohrbündel
- 3 -: Medienzulauf
- 4 -: Druckscheibe (Ausgangsstellung)
- 5 -: Rohrbündel
- 6 -: Spindel
- 7 -: Druckscheibe (Mittelstellung)
- 8 -: Öffnung zur Minimierung des Medienstaus
- 9 -: Druckscheibe (Endstellung)
- 10 -: Rohrboden
- 11 -: Steg
- 12 -: Abstandhalter
- 13 -: Rohröffnung
- 14 -: Kunststoffhülse
- 15 -: Stege
- 16 -: Mediumabzug
- 17 -: Aufstellgerüst
- 18 -: Kunststoffdruckscheibe
- 19 -: Öffnung zur Minimierung des Medienstaus
- 20 -: Getriebemotor (nicht näher dargestellt)

## Patentansprüche

1. Selbstreinigender Wärmetauscher (1) bestehend üblicherweise aus einem Mantelrohr (1a), Rohrbündeln (2, 5), Rohrböden (10) und Klöpperböden für den endseitigen Abschluss sowie Öffnungen für den Medienzulauf und -abzug (3, 16), wobei sich in mittiger Lage im Innern eines insbesondere zylindrischen selbstreinigenden Wärmetauschers (1) eine Spindel (6) befindet, auf der in translatorischer Vorwärts- und Rückwärtsbewegung eine Druck- oder Kunststoffdruckscheibe (4, 7, 9 bzw. 18) angeordnet ist, dabei eine Vielzahl von Rahröffnungen (13) für die Rohre der Rohrbündel (2, 5) aufweist sowie zusätzlich eine oder mehrere Öffnungen (8, 19) zur Minimierung des Medienstaus besitzt und die Spindel (6) über einen Getriebemotor (20), der sich außerhalb des selbstreinigenden Wärmetauschers (1) befindet, angetrieben wird.

2. Selbstreinigender Wärmetauscher (1) nach Anspruch 1, **gekennzeichnet dadurch, dass** die Druckscheibe (4, 7, 9) aus mindestens 2 metallischen Stegen (11,15) besteht.

3. Selbstreinigender Wärmetauscher (1) nach Anspruch 1 und 2, **gekennzeichnet dadurch, dass** zwischen den Rohröffnungen (13) in den Stegen (11,15) der Druckscheibe (4, 7, 9) Kunststoffhülsen (14) eingesetzt sind, die mit ihrem Innendurchmesser den Oberflächenkontakt zu den Rohren der Rohrbündel (2, 5) herstellen.

4. Selbstreinigender Wärmetauscher (1) nach Anspruch 3, **gekennzeichnet dadurch, dass** die Kunststoffhülsen (14) mit definiertem Spiel in den Rohröffnungen (13) gelagert sind.

5. Selbstreinigender Wärmetauscher (1) nach Anspruch 1, **gekennzeichnet dadurch, dass** die Kunststoffdruckscheibe (18) in ihrer Dicke derart dimensioniert ist, dass ein Verkanten während ihrer translatorischen Bewegung auf den Rohren der Rohrbündel (2, 5) unterbleibt.
